# EUROPÄISCHE PATENTSCHRIFT

(11) **EP 2 366 959 B1**
(45) Veröffentlichungstag und Bekanntmachung des Hinweises auf die Patenterteilung: **06.01.2021**
(21) Anmeldenummer: 11000342.3
(22) Anmeldetag: 18.01.2011
(51) Int. Cl.: F24F 1/0007, F24F 1/01, F24F 3/044, F24F 7/06, F24F 13/06

(54) **Verfahren und Vorrichtung zum Lüften, Heizen und/oder Kühlen (Klimatisieren) von Gebäuden, insbesondere Räumen**
Device and method for venting , heating and/or cooling (air conditioning) buildings, in particular rooms
Procédé et dispositif destinés à l'aération, au chauffage et/ou au refroidissement (climatisation) de bâtiments, notamment de pièces

(30) Priorität: 10.03.2010 DE 102010010977
(43) Veröffentlichungstag der Anmeldung: 21.09.2011
(73) Patentinhaber: Kampmann GmbH & Co. KG, 49811 Lingen (Ems) (DE)
(72) Erfinder: Ensink, Hermann, Dipl.-Ing., 49846 Hoogstede (DE)
(74) Vertreter: Möller, Friedrich

(56) Entgegenhaltungen:
- EP-A2- 1 923 643
- WO-A1-01/48425
- WO-A1-2006/046574
- DE-A1- 4 306 778
- JP-A- H0 566 044
- JP-A- H08 114 335
- JP-A- 2004 211 961

## Beschreibung

Die Erfindung betrifft ein Verfahren zum Lüften, Heizen und/oder Kühlen (Klimatisieren) von Gebäuden, insbesondere Räumen, gemäß dem Oberbegriff des Anspruchs 1. Des Weiteren betrifft die Erfindung eine Vorrichtung zum Lüften, Heizen und/oder Kühlen (Klimatisieren) gemäß dem Oberbegriff des Anspruchs 5.

Das Klimatisieren von Objekten umfasst das Lüften und entweder das Heizen oder Kühlen. Wenn die Luftqualität im zu klimatisierenden Raum innerhalb vorgegebener Grenzen liegt, ist je nach Jahreszeit nur ein Heizen oder Kühlen erforderlich. Muss auch ein Lüften erfolgen, weil die Luftqualität im betreffenden Raum nicht mehr den Anforderungen genügt, wird in der Regel Außenluft als Zuluft verwendet. Je nach Jahreszeit wird die Zuluft vor dem Einleiten in den zu lüftenden Raum aufgeheizt oder abgekühlt.

Aus der WO 01/48425 A1 sind Klimatisierungsanlagen bekannt, die gleichzeitig die Funktion des Lüftens und des Heizens bzw. Kühlens übernehmen. Die bekannten Klimatisierungsanlagen verfügen dazu sowohl über ein Gerät zum Lüften (Lüftungsgerät) als auch ein davon getrenntes Gerät zum wahlweisen Heizen oder Kühlen (Luftbehandlungsgerät). Wenn kein Lüften erforderlich ist, wird die gesamte Anlage im Umluftbetrieb gefahren. Das kostet Energie, weil dazu der mindestens eine Ventilator des Lüftungsgeräts laufen muss, der zum Betrieb verhältnismäßig viel elektrische Energie benötigt.

Das Dokument WO 01/48425 A1 offenbart ein Verfahren nach dem Oberbegriff des Anspruchs 1. Es offenbart auch eine Vorrichtung nach dem Oberbegriff des Anspruchs 5.

Die JP H08 114335 A offenbart ein kombiniertes Lüftungs- und Klimatisierungsgerät, wobei die Geräte vom Lüften und Klimatisieren getrennte Geräte sind, die unabhängig voneinander betreibar sind. Die unterschiedlichen Betriebsarten bzw. -weisen der Geräte erfolgen durch eine Steuerung.

Der Erfindung liegt die Aufgabe zugrunde, ein Verfahren und eine Vorrichtung zum wirtschaftlichen und energiesparenden Lüften, Heizen und/oder Kühlen (Klimatisieren) von Objekten, insbesondere Räumen, zu schaffen.

Ein Verfahren zur Lösung dieser Aufgabe weist die Maßnahmen des Anspruchs 1 auf. Nach diesem Verfahren wird das Lüften einerseits und das Heizen oder Kühlen (Temperieren) andererseits von getrennten Geräten vorgenommen. Die Folge ist, dass dann, wenn ein Lüften nicht erforderlich ist, weil die die Luftqualität im betreffenden Raum noch kein Lüften erforderlich macht, das Gerät zum Lüften nicht betrieben werden muss. Das Gerät zum Temperieren des Raums wälzt die Raumluft um und heizt bzw. kühlt diese erforderlichenfalls. Dadurch braucht der mindestens eine Ventilator für das Gerät zum Lüften nur betrieben zu werden, wenn ein Lüften erforderlich ist. Bei ausreichend guter Raumluftqualität braucht nur der Ventilator des Geräts zum Temperieren betrieben zu werden, um die Raumluft umzuwälzen.

Bei einer bevorzugten Ausgestaltung des Verfahrens ist vorgesehen, dass das Gerät zum Lüften die angesaugte Außenluft als Zuluft an den Ansaugbereich des Geräts zum Temperieren vorzugsweise indirekt abgibt. Das erfindungsgemäß separate Gerät zum Lüften transportiert somit die Zuluft nur bis zum Gerät zum Temperieren. Dieses saugt die vom Gerät zum Lüften kommende Zuluft vorzugsweise aus einem Ansaugraum an und transportiert die Zuluft nach dem Heizen oder Kühlen als erwärmte oder abgekühlte Zuluft in den zu lüftenden Raum. Dadurch, dass das Gerät zum Temperieren die Zuluft selbst vorzugsweise aus dem Ansaugraum indirekt ansaugt, kann es auch betrieben werden, wenn das Gerät zum Lüften außer Betrieb ist.

Gemäß einer bevorzugten Weiterbildung des Verfahrens wird vom Gerät zum Temperieren Zuluft vom Gerät zum Lüften oder wahlweise Raumluft angesaugt. Dadurch kann von diesem Gerät die Raumluft unter allen Betriebsbedingungen temperiert werden, und zwar sowohl im Lüftungsbetrieb als auch beim Umluftbetrieb, wenn das Gerät zum Lüften außer Betrieb ist.

Bevorzugt ist es vorgesehen, dass von einer Steuerung das Gerät zum Temperieren immer mindestens dann eingeschaltet wird, wenn das Gerät zum Lüften in Betrieb ist. Auf diese Weise ist sichergestellt, dass die vom Gerät zum Lüften kommende Zuluft vom Gerät zum Temperieren aufgenommen und weitertransportiert sowie gegebenenfalls behandelt wird. Es ist aber auch denkbar, dass keine steuerungstechnische Verknüpfung der Geräte stattfindet. Dann wird bei sich nicht in Betrieb befindlichem Gerät zum Temperieren der vom laufenden Gerät zum Lüften erzeugte Zuluftstrom am Ansaugbereich des Geräts zum Temperieren ausgeblasen, so dass der Ansaugbereich, der vorzugsweise als Ansaugraum ausgebildet ist, des sich außer Betrieb befindlichen Geräts zum Temperieren als Luftverteiler wirkt, durch den die Zuluft auch in den zu lüftenden Raum gelangen kann, allerdings ohne erwärmt oder gekühlt zu werden.

Das Verfahren eignet sich besonders vorteilhaft in Verbindung mit einem Gerät zum Temperieren, das als ein sogenanntes Deckengerät ausgebildet ist. Ein solches Gerät wird innerhalb des zu klimatisierenden Raums unter der Decke angeordnet und befestigt. Bei der Decke kann es sich um eine statisch tragende Raumdecke, aber auch um eine Zwischendecke handeln.

Eine Vorrichtung zur Lösung der eingangs genannten Aufgabe weist die Merkmale des Anspruchs 5 auf. Bei dieser Vorrichtung sind das als Gerät zum Lüften ausgebildete Lüftungsgerät und das als Gerät zum wahlweisen Heizen oder Lüften ausgebildete Luftbehandlungsgerät als voneinander getrennte, eigenständig arbeitende Gerät ausgebildet. Weil die Geräte nicht nur voneinander getrennt sind, sondern auch eigenständig arbeiten können, ist es bei dieser Vorrichtung, nämlich Lüftungsanlage bzw. Klimatisierungsanlage, möglich, nur das Luftbehandlungsgerät zu betreiben, aber nicht das Lüftungsgerät auch noch betreiben zu müssen, wenn die Luftqualität im zu klimatisierenden Raum noch so gut ist, dass eine Lüftung nicht erforderlich ist. Dann wird vom Luftbehandlungsgerät nur bedarfsweise ein Erwärmen oder ein Abkühlen der vom Luftbehandlungsgerät umgewälzten Raumluft vorgenommen.

Das Luftbehandlungsgerät weist einen Ansaugraum mit wenigstens einer Ansaugöffnung auf. Dabei ist der Ansaugraum mit einer oder mehreren Ansaugöffnungen über mindestens einer Austrittsöffnung des Luftbehandlungsgeräts angeordnet. Dieser Ansaugraum ermöglicht den Umluftbetrieb des Luftbehandlungsgeräts, wenn das Lüftungsgerät außer Betrieb ist. Vorteilhafterweise mündet in den Ansaugraum ein vom Lüftungsgerät kommender Zuluftkanal. Dann gelangt die Zuluft indirekt in den Luftbehandlungsraum des Luftbehandlungsgeräts, indem es vom Ventilator des Luftbehandlungsgeräts in den Luftbehandlungsraum desselben vom vorzugsweise darüberliegenden Ansaugraum angesaugt wird.

Es ist außerdem vorgesehen, den Ansaugraum mit mindestens einer Zuluftöffnung für Zuluft vom Lüftungsgerät zu versehen. Der Ansaugraum mit seinen vorzugsweise mehreren Ansaugöffnungen kann auch zur Luftverteilung dienen, wenn das Lüftungsgerät in Betrieb ist, aber nicht das Luftbehandlungsgerät. Dann dienen die Ansaugöffnungen des Ansaugraums als Zuluftaustrittsöffnungen am bzw. über dem Luftbehandlungsgerät.

Es ist bevorzugt vorgesehen, dass das Lüftungsgerät und das Luftbehandlungsgerät jeweils mindestens einen eigenen Ventilator aufweisen und die Ventilatoren unabhängig voneinander steuerbar sind. Dadurch kann ein Umluftbetrieb des Luftbehandlungsgeräts erfolgen, wenn das Lüftungsgerät außer Betrieb ist, weil momentan eine Lüftung des betreffenden Raums oder des Gebäudes nicht erforderlich ist.

Es ist vorteilhaft, wenn der Ventilator des Luftbehandlungsgeräts über einen geringeren Energiebedarf verfügt als der Ventilator oder alle Ventilatoren des Lüftungsgeräts. Das hat eine erhebliche Energieeinsparung zur Folge, wenn außerhalb des Lüftungsbetriebs das Lüftungsgerät mit dem mindestens einen diesem zugeordneten Ventilator stillgesetzt werden kann. Es ist dann für den Umluftbetrieb des Luftbehandlungsgeräts nur der geringere Energiebedarf des mindestens einen Ventilators des Luftbehandlungsgeräts zu decken. Bevorzugt ist es vorgesehen, dass der Energiebedarf des einzigen oder aller Ventilatoren des Luftbehandlungsgeräts maximal halb so groß ist wie der Energiebedarf des einzigen oder aller Ventilatoren des Lüftungsgeräts.

Bei einer bevorzugten Vorrichtung ist das Luftansauggerät zur Aufhängung unter einer Decke ausgebildet. Vorzugsweise dient ein Gehäuserahmen des Ansaugraums auf dem Luftbehandlungsgerät zur Aufhängung desselben unter der Decke, und zwar entweder einer tragenden Raumdecke oder einer Zwischendecke.

Ein bevorzugtes Ausführungsbeispiel der Erfindung wird nachfolgend anhand der Zeichnung näher erläutert. In dieser zeigen:
- Fig. 1: eine schematische Seitenansicht der Vorrichtung,
- Fig. 2: eine schematische Draufsicht der Vorrichtung der Fig. 1,
- Fig. 3: eine Seitenansicht eines Luftbehandlungsgeräts der Vorrichtung der Fig. 1 und 2, und
- Fig. 4: eine perspektivische Ansicht des Luftbehandlungsgeräts der Fig. 3 ohne Lufteintrittslamellen.

Bei der hier gezeigten Vorrichtung handelt es sich um eine Klimatisierungs- bzw. Lüftungsanlage für insbesondere größere Objekte aller Art, beispielsweise Verkaufsstätten, Hallen und dergleichen Gebäude. Die Lüftungsanlage dient zum Klimatisieren insbesondere größerer Räume solcher Objekte. Zum Klimatisieren gehört das wahlweise Lüften oder Temperieren (Heizen oder Kühlen) und das kombinierte Lüften und Heizen oder Lüften und Kühlen.

Die hier gezeigte Lüftungsanlage verfügt über ein Lüftungsgerät 10 und ein Luftbehandlungsgerät 11. Denkbar ist es aber auch, dass dem Lüftungsgerät 10 mehrere, vorzugsweise gleich ausgebildete Luftbehandlungsgeräte 11 zugeordnet sind, wobei die Luftbehandlungsgeräte 11 einem einzigen größeren Raum oder auch verschiedenen Räumen zugeordnet sein können. Das Lüftungsgerät 10 ist außerhalb des klimatisierten Raums angeordnet, während das in den Figuren gezeigte einzige Luftbehandlungsgerät 11 unter der Decke 12 des zu klimatisierenden Raums montiert, nämlich aufgehängt, ist. Bei der Decke 12 kann es sich um eine tragende Decke, aber auch eine Zwischendecke, handeln.

Das Lüftungsgerät 10 weist ein Gehäuse mit einem Frischlufteinlass 13, einem Zuluftauslass 14, einem Ablufteinlass 15 und einem Abluftauslass 16 auf. Innerhalb des Gehäuses befindet sich ein in den Fig. 1 und 2 nur angedeuteter Wärmetauscher 17, durch den die Frischluft und die Abluft hindurchströmen, und zwar im gezeigten Ausführungsbeispiel im Kreuzstrom. Dabei kann die wärmere Abluft die kältere Frischluft vorwärmen, bevor diese als Zuluft zum Luftbehandlungsgerät 11 und von diesem ins Innere des zu lüftenden Raums gelangt.

Das Lüftungsgerät 10 verfügt über einen Zuluftventilator 18 und einen Abluftventilator 19. Das Lüftungsgerät 10 ist außerdem mit nicht gezeigten Luftfiltern versehen, und zwar zumindest im Bereich des Zuluftauslasses 14 und vorzugsweise auch im Bereich des Ablufteinlasses 15. Weiterhin verfügt das Lüftungsgerät 10 noch über einen nur in der Fig. 1 gezeigten Schalldämpfer 20. Der Zuluftventilator 18 verfügt über eine spezifische Ventilatorleistung von maximal 2.000 Ws/m³. Eine gleiche spezifische Ventilatorleistung kann der Abluftventilator 19 aufweisen.

Das als Deckengerät ausgebildete Luftbehandlungsgerät 11 ist beim gezeigten Ausführungsbeispiel als Umluftgerät ausgebildet. Das Luftbehandlungsgerät 11 verfügt über ein Gehäuse 21, auf dem ein Ansauggehäuserahmen 22 angeordnet ist. Das Gehäuse 21 des Luftbehandlungsgeräts 11 kann über beliebige Grundflächen verfügen. In den Figuren weist das Gehäuse 21 eine sechseckige Grundfläche auf. Die demzufolge sechs Seitenwände des Gehäuses 21 sind mit Luftauslassöffnungen 23 versehen. Den Luftauslassöffnungen 23 sind Lamellen 24 zugeordnet, die gegebenenfalls verstellbar sein können, und zwar eventuell auch derart, dass die Luftauslassöffnungen 23 durch die Lamellen 24 verschließbar sind und bei geöffneten Luftauslassöffnungen 23 durch die Lamellen 24 die Ausströmrichtung der Luft aus dem Inneren des Gehäuses 21 verändert werden kann. Im Gehäuse 21 befinden sich ein Ventilator 25 und in den Figuren nicht gezeigte Heiz- und/ oder Kühleinrichtungen zum bedarfsgerechten Temperieren des betreffenden Raums, unter dessen Decke 12 das Luftbehandlungsgerät 11 befestigt ist. Der Ventilator 25 verfügt über eine im Vergleich zum Zuluftventilator 18 und/oder Abluftventilator 19 geringere spezifische Ventilatorleistung, und zwar beträgt diese maximal die Hälfte der spezifischen Ventilatorleistung mindestens des Zuluftventilators 18. Im gezeigten Ausführungsbeispiel verfügt der Ventilator 25 nur über eine spezifische Ventilatorleistung im Bereich von 100 bis 500 Ws/m³.

Der Ansauggehäuserahmen 22 oben auf dem Gehäuse 21 des Luftbehandlungsgeräts 11 bildet einen Ansaugraum 26 für Zu- und/oder Umluft. Der im gezeigten Ausführungsbeispiel eine viereckige Grundfläche aufweisende Ansauggehäuserahmen 22 ist an seinen Seiten offen zur Bildung von seitlichen Ansaugöffnungen 27. Umgeben ist der Ansauggehäuserahmen 22 von in Rahmen gehaltenen Lamellen 28. Diese sind nur in der Fig. 3 gezeigt. Die Fig. 4 zeigt nur Befestigungen 29 der die Lamellen 28 umgebenden Rahmen. Die Lamellen 28 können verstellbar sein und zwar gegebenenfalls auch so, dass einige oder alle Ansaugöffnungen 27 vollständig verschlossen sind.

Eine obere, viereckige Grundplatte 30 des Ansauggehäuserahmens 22 ist mit einer Zuluftöffnung 31 versehen. Durch die Anordnung der Zuluftöffnung 31 in der Grundplatte 30 befindet sich die Zuluftöffnung 31 mit Abstand über dem Ventilator 25 in oder auf dem Behandlungsraum des Luftbehandlungsgeräts 11, Zwischen dem Ventilator 25 und der Grundplatte 30 liegen somit der Ansaugraum 26 und seine seitlichen Ansaugöffnungen 27. Die Zuluftöffnung 31 des Luftbehandlungsgeräts 11 ist an dem Zuluftauslass 14 des Lüftungsgeräts 10 angeschlossen durch eine in der Fig. 1 andeutungsweise dargestellte Zuluftleitung 32 oder einen Zuluftkanal.

Das Luftbehandlungsgerät 11 ist mit dem Ansauggehäuserahmen 22 unter der Decke 12 befestigt. Alternativ oder zusätzlich ist es auch denkbar, das Luftbehandlungsgerät 11 mit den Befestigungen 29 für die Lamellen 28 unter der Decke 12 aufzuhängen.

Nachfolgend wird das erfindungsgemäße Verfahren unter Bezugnahme auf die zuvor beschriebene Klimatisierungs- bzw. Lüftungsanlage näher erläutert:
Im Wesentlichen ist die gezeigte Lüftungsanlage auf zwei unterschiedliche Weisen betreibbar, und zwar im Lüftungsbetrieb und im Umluftbetrieb. Das Lüftungsgerät 10 und Luftbehandlungsgerät 11 sind voneinander getrennt und als eigenständige, unabhängig voneinander und selbstständig betreibbare Geräte ausgebildet. Dadurch ist es möglich, im Lüftungsbetrieb sowohl das Lüftungsgerät 10 als auch das Luftbehandlungsgerät 11 zu betreiben. Im Umluftbetrieb wird aber nur das Luftbehandlungsgerät 11 betrieben, während das Lüftungsgerät 10 sich dann nicht im Betrieb befindet, also stillstehen kann und dadurch die Ventilatoren 18 und 19 des Lüftungsgeräts 10 keine elektrische Energie benötigen. Weil das Lüftungsgerät 10 und das Luftbehandlungsgerät 11 als selbstständige und unabhängig voneinander betreibbare Geräte ausgebildet sind, ist es möglich, das Lüftungsgerät 10 dann nicht zu betreiben, wenn die Luft im Inneren des Raums, dem das Luftbehandlungsgerät 11 zugeordnet ist, noch von so guter Qualität ist, dass es die vorgeschriebenen Grenzwerte einhält, insbesondere der CO₂-Anteil der Raumluft einen Grenzwert nicht überschreitet.

Beim Lüftungsbetrieb der Lüftungsanlage werden das Lüftungsgerät 10 und das Luftbehandlungsgerät 11 gemeinsam betrieben. Das Lüftungsgerät 10 saugt Frischluft, insbesondere Außenluft, durch den Frischlufteinlass 13 ein. Die Frischluft wird unter gegebenen Voraussetzungen im Wärmetauscher 17 von der wärmeren Abluft vorgewärmt. Über den Zuluftventilator 18 gelangt vorgewärmte Frischluft als Zuluft durch den Zuluftauslass 14 aus dem Lüftungsgerät 10 heraus. Über die Zuluftleitung 32 gelangt die Zuluft zum Luftbehandlungsgerät 11. Es ist vorgesehen, die vom Lüftungsgerät 10 kommende Zuluft durch die Zuluftöffnung 31 in den Ansaugraum 26 auf dem Luftbehandlungsgerät 11 einzublasen. Die Zuluft wird dann vom Ventilator 25 des Luftbehandlungsgeräts 11 aus dem Ansaugraum 26 angesaugt. Dadurch gelangt die Zuluft nicht direkt, sondern indirekt, durch den zwischengeschalteten Ansaugraum 26 in das den Luftbehandlungsraum des Luftbehandlungsgeräts 11 umgebende Gehäuse 21, wo die Zuluft bei Bedarf erwärmt oder abgekühlt wird. Anschließend gelangt die gewünschterweise temperierte Zuluft durch die geöffneten Lamellen 24 vor den Luftauslassöffnungen 23 aus dem Luftbehandlungsgerät 11 in den zu klimatisierenden Raum.

Die Abluft verlässt den Raum durch nicht gezeigte Abluftöffnungen in der Decke 12, die mit dem Ablufteinlass 15 des Lüftungsgeräts 10 verbunden sind.

Wenn die Luftqualität im zu klimatisierenden Raum keine Lüftung erfordert, erfolgt ein Umluftbetrieb der Lüftungsanlage, bei dem nur das Luftbehandlungsgerät 11 als Umluftgerät betrieben wird, aber das Lüftungsgerät 10 außer Betrieb ist. Dadurch kommt es zu einer erheblichen Energieeinsparung, weil im Umluftbetrieb die wesentlich mehr elektrische Energie benötigenden Ventilatoren, und zwar mindestens der Zuluftventilator 18 des Lüftungsgeräts 10, nicht betrieben zu werden brauchen. Der Umluftbetrieb wird dann alleine vom weniger elektrische Energie benötigenden Ventilator 25 des Luftbehandlungsgeräts 11 aufrechterhalten. Dazu tritt Umluft durch die Lamellen 28 und die Ansaugöffnungen 27 in den Ansaugraum 26 über dem Gehäuse 21 des Luftbehandlungsgeräts 11 ein. Diese Umluft wird dann vom Ventilator 25 in das Gehäuse 21 gefördert, wo die Luft bedarfsgerecht klimatisiert wird, indem gegebenenfalls ein Erwärmen oder auch ein Abkühlen der Umluft erfolgt. Die die gewünschte Temperatur aufweisende Umluft tritt dann durch die Lamellen 24 aus dem Gehäuse 21 des Luftbehandlungsgeräts 11 aus. Im Umluftbetrieb benötigt somit nur das Luftbehandlungsgerät 11 elektrische Energie und eventuell Energie zum Kühlen oder Erwärmen der Umluft.

Es ist vorgesehen, das Lüftungsgerät 10 und das Luftbehandlungsgerät 11 steuerungs- bzw. regelungstechnisch miteinander zu verknüpfen. Diese Verknüpfung geschieht im Lüftungsbetrieb so, dass infolge des Betriebs des Lüftungsgeräts 10 zwangsläufig auch das Luftbehandlungsgerät 11 betrieben wird. Im Umluftbetrieb sorgt die Steuerung bzw. Regelung dafür, dass das Lüftungsgerät 10 ausgeschaltet wird und somit nur das Luftbehandlungsgerät 11 in Betrieb ist. Denkbar ist es aber auch, keine steuerungs- oder regelungstechnische Verknüpfung des Lüftungsgeräts 10 mit dem Luftbehandlungsgerät 11 vorzunehmen. Wenn dann der Fall eintritt, dass das Lüftungsgerät 10 läuft, aber nicht das Luftbehandlungsgerät 11, kann die vom Lüftungsgerät 10 dem Luftbehandlungsgerät 11 zugeführte Zuluft durch die Ansaugöffnungen 27 des Ansaugraums 26 in den Raum ausströmen. Die Ansaugöffnungen 27 dienen dann als Zuluftaustrittsöffnungen.

Das erfindungsgemäße Verfahren führt nicht nur zu einer Energieeinsparung im Umluftbetrieb, wenn das Lüftungsgerät 10 nicht betrieben werden muss; es hat auch eine Verlängerung der Lebensdauer der Filter im Lüftungsgerät 10 zur Folge. Diese Filter werden nämlich nur dann von zu filternder Luft durchströmt, wenn das Lüftungsgerät 10 in Betrieb ist, also Frischluft benötigt wird und deshalb eine Lüftung erforderlich ist.

### Bezugszeichenliste:

- 10: Lüftungsgerät
- 11: Luftbehandlungsgerät
- 12: Decke
- 13: Frischlufteinlass
- 14: Zuluftauslass
- 15: Ablufteinlass
- 16: Abluftauslass
- 17: Wärmetauscher
- 18: Zuluftventilator
- 19: Abluftventilator
- 20: Schalldämpfer
- 21: Gehäuse
- 22: Ansauggehäuserahmen
- 23: Luftauslassöffnung
- 24: Lamelle
- 25: Ventilator
- 26: Ansaugraum
- 27: Ansaugöffnung
- 28: Lamelle
- 29: Befestigung
- 30: Grundplatte
- 31: Zuluftöffnung
- 32: Zuluftleitung

## Patentansprüche

1. Verfahren zum Lüften, Heizen und/oder Kühlen von Gebäuden, insbesondere Räumen, wobei dem jeweiligen Raum zum Lüften Außenluft zugeführt und die als Zuluft dienende Außenluft bei Bedarf geheizt oder gekühlt wird und wenn ein Lüften nicht erforderlich ist, die Raumluft bedarfsweise nur geheizt oder abgekühlt wird, sowie das Lüften einerseits und das Temperieren andererseits von getrennten Geräten vorgenommen wird, **dadurch gekennzeichnet, dass** von dem als ein Luftüngsgerät (10) ausgebildeten Gerät zum Lüften die angesaugte Frischluft als Zuluft in einen Ansaugraum (26) des als Luftbehandlungsgerät (11) ausgebildeten Geräts zum Temperieren eingeblasen und aus dem Ansaugraum (26) von einem Ventilator (25) des Luftbehandlungsgeräts (11) angesaugt wir, d und der Ansaugraum (26) mit seinen Ansaugöffnungen (27) zur Luftverteilung dient, wenn das Lüftungsgerät (10) in Betrieb ist, aber nicht das Luftbehandlungsgerät (11), wobei dann die Ansaugöffnungen (27) des Ansaugraums (26) als Zuluftaustrittsöffnungen am bzw. über dem Luftbehandlungsgerät (11) dienen.

2. Verfahren nach Anspruch 1, **dadurch gekennzeichnet, dass** von dem Gerät zum Temperieren Zuluft vom Gerät zum Lüften und/oder Raumluft angesaugt wird.

3. Verfahren nach Anspruch 1 oder 2, **dadurch gekennzeichnet, dass** von einer Steuerung das Gerät zum Temperieren immer mindestens dann eingeschaltet wird, wenn das Gerät zum Lüften in Betrieb ist.

4. Verfahren nach einem der vorhergehenden Ansprüche, **dadurch gekennzeichnet, dass** das Gerät zum Lüften ausgeschaltet wird, wenn ein Lüften nicht erforderlich ist und dann nur das Gerät zum Temperieren betrieben wird.

5. Vorrichtung zum Lüften, Heizen und/oder Kühlen von Gebäuden, insbesondere Räumen, mit einem Lüftungsgerät (10) und einem Luftbehandlungsgerät (11) zum Heizen und/oder Kühlen, wobei das Lüftungsgerät (10) und das Luftbehandlungsgerät (11) als voneinander getrennte, eigenständig arbeitende Geräte ausgebildet sind und das Lüftungsgerät (10) sowie das Luftbehandlungsgerät (11) jeweils mindestens einen eigenen Ventilator (18, 19, 25) aufweisen, **dadurch gekennzeichnet, dass** das Luftbehandlungsgerät (11) über ein Gehäuse (21) verfügt, auf dem ein Ansauggehäuserahmen (22) angeordnet ist, wobei der Ansauggehäuserahmen (22) oben auf dem Gehäuse (21) einen Ansaugraum (26, bildet, der Ansaugraum (26) wenigstens eine Ansaugöffnung (27) aufweist, die über Luftauslassöffnungen (23) in Seitenwänden des Gehäuses (21) des Luftbehandlungsgeräts (11) angeordnet sind, und der Ansaugraum (26) eine Zuluftöffnung (31) für Zuluft vom Lüftungsgerät (10) aufweist, derart, dass die Zuluft vom Lüftungsgerät (10) in den Ansaugraum (26) einblasbar und durch den Ansaugraum (26) zum Ventilator (25) des Luftbehandlungsgeräts (11) gelangt, und wobei der Ansaugraum (26) mit seinen Ansaugöffnungen (27) zur Luftverteilung dient, wenn das Lüftungsgerät (10) in Betrieb ist, aber nicht das Luftbehandlungsgerät (11), indem dann die Ansaugöffnungen (27) als Zuluftaustrittsöffnungen über dem Luftbehandlungsgerät (11) dienen.

6. Vorrichtung nach Anspruch 5, **dadurch gekennzeichnet, dass** der Ventilator (25) des Luftbehandlungsgeräts (11) über einen geringeren Energiebedarf verfügt als der mindestens eine Ventilator (18, 19) des Lüftungsgeräts (10), vorzugsweise der Energiebedarf des Luftbehandlungsgeräts (11) maximal der halbe Energiebedarf des Lüftungsgeräts (10) ist.

7. Vorrichtung nach Anspruch5 oder 6, **dadurch gekennzeichnet, dass** das Luftbehandlungsgerät (11) zur Aufhängung unter einer Decke (12) ausgebildet ist, vorzugsweise die Aufhängung dem Ansauggehäuserahmen (22) des Ansaugraums (26) zugeordnet ist.

## Claims

1. Method for ventilating, heating and/or cooling buildings, in particular rooms, wherein external air is supplied to the respective room for ventilation purposes and the external air, which serves as feed air, is heated or cooled as required and when ventilation is not required the room air is only heated or cooled down as required, and firstly the ventilation and secondly the temperature control are performed by separate devices, **characterized in that** the drawn fresh air is blown as feed air into an intake chamber (26) of the device for temperature control, which device is designed as an air-treatment device (11), by the device for ventilation which is designed as a ventilation device (10) and is drawn out of the intake chamber (26) by a fan (25) of the air-treatment device (11), and the intake chamber (26), by way of its intake openings (27), serves for air distribution when the ventilation device (10), but not the air-treatment device (11), is in operation, wherein the intake openings (27) of the intake chamber (26) then serve as feed-air outlet openings on or above the air-treatment device (11).

2. Method according to Claim 1, **characterized in that** feed air from the device for ventilation and/or room air is drawn by the device for temperature control.

3. Method according to Claim 1 or 2, **characterized in that** the device for temperature control is always switched on by a controller at least when the device for ventilation is in operation.

4. Method according to one of the preceding claims, **characterized in that** the device for ventilation is switched off when ventilation is not required and then only the device for temperature control is operated.

5. Apparatus for ventilating, heating and/or cooling buildings, in particular rooms, comprising a ventilation device (10) and an air-treatment device (11) for heating and/or cooling, wherein the ventilation device (10) and the air-treatment device (11) are designed as autonomously operating devices which are separated from one another and the ventilation device (10) and also the air-treatment device (11) each have at least one dedicated fan (18, 19, 25), **characterized in that** the air-treatment device (11) has a housing (21) on which an intake housing frame (22) is arranged, wherein the intake housing frame (22) forms an intake chamber (26) at the top of the housing (21), the intake chamber (26) has at least one intake opening (27) which is arranged above outlet openings (23) in side walls of the housing (21) of the air-treatment device (11), and the intake chamber (26) has a feed-air opening (31) for feed air from the ventilation device (10) in such a way that the feed air from the ventilation device (10) can be blown into the intake chamber (26) and passes through the intake chamber (26) to the fan (25) of the air-treatment device (11), and wherein the intake chamber (26), by way of its intake openings (27), serves for air distribution when the ventilation device (10), but not the air-treatment device (11), is in operation by way of the intake openings (27) then serving as feed-air outlet openings above the air-treatment device (11).

6. Apparatus according to Claim 5, **characterized in that** the fan (25) of the air-treatment device (11) has a lower energy requirement than the at least one fan (18, 19) of the ventilation device (10), the energy requirement of the air-treatment device (11) preferably being at most half the energy requirement of the ventilation device (10).

7. Apparatus according to Claim 5 or 6, **characterized in that** the air-treatment device (11) is designed for being suspended below a ceiling (12), the suspension preferably being associated with the intake housing frame (22) of the intake chamber (26).

## Revendications

1. Procédé de ventilation, de chauffage et/ou de refroidissement de bâtiments, en particulier de pièces, dans lequel, pour la ventilation, de l'air extérieur est amené à la pièce respective et l'air extérieur servant d'air entrant est chauffé ou refroidi si nécessaire, et quand aucune ventilation n'est nécessaire, l'air ambiant est uniquement chauffé ou refroidi en cas de besoin, et la ventilation d'une part et la régulation de température d'autre part sont effectuées par des appareils séparés, **caractérisé en ce que** l'appareil destiné à la ventilation, réalisé sous la forme d'un appareil de ventilation (10), injecte l'air frais aspiré sous forme d'air entrant dans un espace d'aspiration (26) de l'appareil destiné à la régulation de température, réalisé sous la forme d'un appareil de traitement d'air (11), et cet air est aspiré à partir de l'espace d'aspiration (26) par un ventilateur (25) de l'appareil de traitement d'air (11), et l'espace d'aspiration (26) muni de ses orifices d'aspiration (27) sert à répartir l'air lorsque l'appareil de ventilation (10) fonctionne, mais que l'appareil de traitement d'air (11) ne fonctionne pas, les orifices d'aspiration (27) de l'espace d'aspiration (26) servant alors d'orifices de sortie d'air entrant sur ou au-dessus de l'appareil de traitement d'air (11).

2. Procédé selon la revendication 1, **caractérisé en ce que** l'appareil destiné à la régulation de température aspire l'air entrant provenant de l'appareil destiné à la ventilation et/ou de l'air ambiant.

3. Procédé selon la revendication 1 ou 2, **caractérisé en ce qu'**un dispositif de commande allume toujours l'appareil destiné à la régulation de température au moins lorsque l'appareil destiné à la ventilation fonctionne.

4. Procédé selon l'une quelconque des revendications précédentes, **caractérisé en ce que** l'appareil destiné à la ventilation est éteint si aucune ventilation n'est nécessaire et seul l'appareil destiné à la régulation de température est actionné dans ce cas.

5. Dispositif de ventilation, de chauffage et/ou de refroidissement de bâtiments, en particulier de pièces, comprenant un appareil de ventilation (10) et un appareil de traitement d'air (11) pour le chauffage et/ou le refroidissement, dans lequel l'appareil de ventilation (10) et l'appareil de traitement d'air (11) sont réalisés sous la forme d'appareils séparés l'un de l'autre et fonctionnant de manière autonome, et l'appareil de ventilation (10) ainsi que l'appareil de traitement d'air (11) présentent respectivement au moins un ventilateur propre (18, 19, 25), **caractérisé en ce que** l'appareil de traitement d'air (11) dispose d'un boîtier (21) sur lequel est disposé un cadre de boîtier d'aspiration (22),
dans lequel le cadre de boîtier d'aspiration (22) forme en haut du boîtier (21) un espace d'aspiration (26), l'espace d'aspiration (26) présente au moins un orifice d'aspiration (27) qui est disposé au-dessus d'orifices de sortie d'air (23) dans les parois latérales du boîtier (21) de l'appareil de traitement d'air (11), et l'espace d'aspiration (26) présente un orifice d'air entrant (31) pour l'air entrant provenant de l'appareil de ventilation (10) de telle sorte que l'air entrant provenant de l'appareil de ventilation (10) peut être injecté dans l'espace d'aspiration (26) et atteint le ventilateur (25) de l'appareil de traitement d'air (11) en passant par l'espace d'aspiration (26), et dans lequel l'espace d'aspiration (26) muni de ses orifices d'aspiration (27) sert à répartir l'air lorsque l'appareil de ventilation (10) fonctionne, mais que l'appareil de traitement d'air (11) ne fonctionne pas, **en ce que** les orifices d'aspiration (27) servent alors d'orifices de sortie d'air entrant au-dessus de l'appareil de traitement d'air (11).

6. Dispositif selon la revendication 5, **caractérisé en ce que** le ventilateur (25) de l'appareil de traitement d'air (11) dispose d'un besoin en énergie inférieur à celui dudit au moins un ventilateur (18, 19) de l'appareil de ventilation (10), de préférence **en ce que** le besoin en énergie de l'appareil de traitement d'air (11) est au maximum la moitié du besoin en énergie de l'appareil de ventilation (10).

7. Dispositif selon la revendication 5 ou 6, **caractérisé en ce que** l'appareil de traitement d'air (11) est réalisé pour être suspendu sous un plafond (12), de préférence **en ce que** la suspension est associée au cadre de boîtier d'aspiration (22) de l'espace d'aspiration (26).
